# EUROPÄISCHE PATENTSCHRIFT

(11) **EP 0 762 345 B1**
(45) Veröffentlichungstag und Bekanntmachung des Hinweises auf die Patenterteilung: **29.08.2001**
(21) Anmeldenummer: 96109656.7
(22) Anmeldetag: 15.06.1996
(51) Int. Cl.: G07F 1/04

(54) **Münzvorrichtung**
Coin apparatus
Appareil pour pièces de monnaie

(30) Priorität: 09.08.1995 DE 19529259
(43) Veröffentlichungstag der Anmeldung: 12.03.1997
(73) Patentinhaber: National Rejectors Inc. GmbH, 21614 Buxtehude (DE)
(72) Erfinder: Meyer, Wilfried, 21614 Buxtehude (DE); Cohrs, Hans-Ulrich, 21640 Horneburg (DE)
(74) Vertreter: Patentanwälte Hauck, Graalfs, Wehnert, Döring, Siemons

(56) Entgegenhaltungen:
- EP-A- 0 622 763
- WO-A-92/15075
- DE-A- 3 929 749
- DE-A- 4 117 096
- DE-A- 4 121 986
- GB-A- 2 152 208
- GB-A- 2 221 332

## Beschreibung

Die Erfindung bezieht sich auf eine Münzvorrichtung nach dem Oberbegriff des Patentanspruchs 1.

Eine der häufigeren Möglichkeiten, Münzautomaten zu manipulieren, besteht darin, eine echte Münze an einem relativ dünnen Faden rollend durch den Münzprüfer zu führen. Da eine echte Münze verwendet wird und auch der zeitliche Ablauf dem der echten Münzen entspricht, wird die Münze von den die Echtheitsprüfung vornehmenden Sensoren für echt erkannt und automatisch dem Annahmebereich zugeführt. Dieser wird von einer sogenannten Annahmeweiche gesteuert, die bewirkt, daß echte Münzen zu einem Annahmekanal und unechte in einen Rückgabekanal gelenkt werden. Üblicherweise ist in Laufrichtung hinter der Annahmeweiche ein Anwesenheitssensor vorgesehen, der ein Kreditsignal erzeugt, so daß die gewünschte Ware oder Dienstleistung gewährt wird. Da die Münze jedoch an einem Faden hängt, gelangt sie nicht in die Kasse. Vielmehr wird versucht, sie durch den Faden wieder zurückzuziehen, und zwar entweder bis zum Einwurfschlitz oder bis oberhalb der Annahmeweiche, um sie dann anschließend in den Rückgabekanal gelangen zu lassen. Eine Variante dieser Manipulation besteht darin, an dem zweiten Fadenende eine Falschmünze oder Scheibe zu befestigen und sie nach Annahme der echten Münze einzuwerfen. Die zweite Münze gelangt naturgemäß in den Rückgabekanal. Es wird dann versucht, mit der zweiten Münze die echte Münze über diesen Weg zurückzugewinnen.

Aus GB-A-2 221 332 ist bekannt geworden, die Fallzeit einer Münze zu messen. Ist sie geringer als ein vorgegebener Wert, wird kein Annahmesignal erzeugt bzw. ein Rückgabesignal, denn eine am Faden hängende Münze wird stets langsamer als die frei fallende Münze sein.

Es ist bekannt geworden, mit dem eine Münze haltenden Faden einen Hebel oder dergleichen zu betätigen, der daran gehindert wird, eine Ursprungsposition wieder einzunehmen. Diese Position wird optisch überwacht zwecks Abgabe eines Signals an eine Steuer- und Auswerteschaltung. Derartige Verfahren sind in der DE 39 29 749, EP 0 358 956 oder DE 41 17 096 beschrieben. Sie erfordern jedoch zur Auslösung des Signals einen relativ straffen Faden, auf den eine gewisse Zugkraft aufgebracht ist, um den Hebel oder dergleichen zu betätigen.

Aus WO 87/00663 ist bekannt geworden, am Ende einer Münzlaufbahn hinter den Prüfsensoren zwischen Laufbahn und Kanalwandung einen Schlitz anzubringen, in den der eine Münze haltende Faden einläuft, insbesondere wenn versucht wird, die Münze zurückzuziehen. Die Münzlaufbahn verhindert das Zurückziehen, so daß entweder der Faden reißt oder der Faden losgelassen wird. In beiden Fällen gelangt die Münze in die Kasse. Dadurch kann ein Kreditsignal erzeugt und eine Ware oder eine Dienstleistung herausgegeben werden. Da jedoch eine echte Münze eingeworfen wurde, ist dieser Vorgang unschädlich. In der gleichen Druckschrift ist auch bekannt geworden, die Münze bzw. die Münzrichtung zu überwachen, um festzustellen, ob eine am Faden hängende Münze hindurchläuft bzw. sogar zurückgezogen wird oder eine übliche Münze sich in der Münzvorrichtung entlang bewegt.

Ähnliche Vorrichtungen, die ein Zurückziehen einer Münze an einem Faden beschreiben, sind aus der DE 22 13 375, DE 25 55 213 oder DE 23 26 343 bekannt geworden.

Aus der EP 0 628 930 ist ferner bekannt geworden, zwischen der Falschgeldlaufbahn unterhalb der Echtgeldlaufbahn und der Wandung einen Schlitz anzubringen zu Zurückhaltezwecken sowie einen Sensor vorzusehen, der zusätzlich zum Anwesenheitssensor zur Erzeugung eines Kreditsignals vorgesehen ist, um die Laufrichtung einer Münze zu überwachen. Wird eine Münze zurückgezogen, kehrt sich die Reihenfolge der Anwesenheitssignale um. Dadurch kann ein Warnsignal erzeugt werden.

Werden die Rückzugsverhinderungen ausreichend stabil ausgeführt, wie etwa bei der EP 0 628 930, dann wird mit einiger Sicherheit vermieden, daß ein sogenannter Servicefall eintritt. Es muß für den Betreiber von Münzautomaten nach Möglichkeit eine Mindestanzahl von Servicefällen pro Zeitraum auftreten, da sonst der Aufwand für den Betrieb zu groß wird. Die Rückzugsverhinderung darf daher nicht dazu führen, daß der Automat anschließend blockiert ist.

Neben der Rückzugsverhinderung ist es wünschenswert, bei einer Fadenmanipulation ein entsprechendes anzeigendes Signal zu erhalten, das dem Betreiber des Automaten anzeigt, daß eine Manipulation vorgenommen worden ist. Außerdem kann es dazu verwendet werden, die Warenausgabe zu stoppen, auch wenn die Echtheitssensoren die Echtheit der Münze festgestellt haben.

Aus EP-A-0 622 763 ist bekannt geworden, die Rückstellung von Münzweichen durch Sensierung der Anwesenheit von Münzen zu steuern. Die Sensierung einer fallenden Münze erfolgt mit einer optischen Meßstrecke, welche sich durch Öffnungen in der Münzweiche und einer Kanalwand des Münzgeräts erstreckt. Dadurch kann festgestellt werden, wenn die Münze die Weiche passiert.

Der Erfindung liegt die Aufgabe zugrunde, eine Münzvorrichtung zu schaffen, bei der mit ziemlicher Sicherheit die Anwesenheit eines Fadens ermittelt werden kann, auch wenn dieser relativ dünn und lose ist.

Diese Aufgabe wird durch die Merkmale des Anspruchs 1 gelöst.

Bei der Lösung nach der Erfindung erfolgt eine unmittelbare Sensierung eines Fadens auf optischem Wege. Ein Faden ist im Verhältnis zur Breite eines Münzkanals bezüglich seiner Abschattungswirkung in einer optischen Meßstrecke vernachlässigbar. Es ist auch nicht möglich, die Lichtschranke auf einen schmalen Bereich des Münzkanals zu beschränken, da der Faden auch lose sein kann und daher seine Position unbekannt ist. Aus diesem Grund sieht die Erfindung einen optischen Kanal vor, der durch zusammenwirkende sich über die Breite der Klappe erstreckende Ausnehmungen von einer Klappe und der zugeordneten Wandung gebildet ist, an der die Klappe in einer Stellung anliegt, und zwar in ihrer Sperrposition. In der geöffneten Position ermöglicht sie den ungehinderten Durchgang der Münze. Bei der Bewegung der Klappe in die Sperrstellung, die durch einen Anwesenheitssensor initiiert wird oder durch ein Zeitverzögerungsglied, das nach Ablauf einer vorgegebenen Zeit die Klappe automatisch aus der Durchgangs- in die Sperrstellung verstellt, wird ein Faden gegen die zugehörige Wandung angelegt. Er gelangt dadurch automatisch in den Bereich des optischen Kanals. Der Querschnitt des optischen Kanals kann relativ klein gehalten werden, so daß der Unterschied bei dem Signal der optischen Strecke mit und ohne Faden > 15% ist. Diese Differenz läßt sich ohne weiteres auswerten. Kommt es daher zu einer signifikanten Abschattung der Optostrecke, kann ein entsprechendes Warnsignal ausgelöst werden.

Es ist denkbar, die beschriebene Klappe als separates Teil im Münzgerät anzuordnen. Die Klappe kann zum Beispiel in der Einwurftülle des Münzprüfers angeordnet werden. Sie wird dann zum Beispiel direkt von der Münze betätigt. Der Vorteil besteht darin, daß eine Münze am Faden schon frühzeitig erkannt wird und ohne in den Annahmebereich zu gelangen, direkt in die Rückgabe fällt. Nach einer Ausgestaltung der Erfindung wird die Klappe von der an sich notwendigen Annahmeweiche gebildet.

Werden sehr biegesteife Fäden, zum Beispiel Draht, verwendet, kann es vorkommen, daß die Klappe nicht vollständig schließen kann. Dadurch ist die Lichtmenge sogar größer als ohne Faden. Um eine Fehlmessung zu vermeiden, sieht daher eine Ausgestaltung der Erfindung vor, daß an der Klappe ein Ansatz angebracht ist, der in eine Öffnung oder eine Ausnehmung der Kanalwandung eingreift, wenn die Klappe an der Kanalwandung anliegt oder einen geringfügigen Abstand von dieser aufweist und der Ansatz mit einer Öffnung versehen ist, die mit dem optischen Kanal ausgerichtet ist. Der Ansatz deckt den Empfänger der optischen Strecke auch bei geringfügig geöffneter Klappe ab, so daß dadurch die empfangene Lichtmenge reduziert wird.

Die Erfindung wird nachfolgend anhand von Zeichnungen näher erläutert.
- Fig. 1: zeigt in Seitenansicht einen Teil eines Münzgeräts einer Ausführungsform nach der Erfindung.
- Fig. 2: zeigt die Ansicht des Münzgeräts nach Fig. 1 in Richtung Pfeil 5.

In Fig. 1 ist ein Münzkanal 100 eines nicht näher gezeigten Münzgeräts dargestellt, der von Seitenwänden 102 und 104 begrenzt ist sowie von einer weiteren Wand 106 und einer parallel zur Wand 106 verlaufenden in Fig. 1 nicht zu erkennenden Wand. Eine Klappe 108 ist am unteren Bereich bei 110 an der Wand 100 und der gegenüberliegenden Wand drehbar gelagert. Sie erstreckt sich in der in Fig. 1 gezeigten Position zur Wand 102 und steht mit einem seitlichen Ansatz 112 in eine Ausnehmung oder einen Schlitz 114 der Wand 102 hinein. Der übrige Teil der Klappe 108 endet im Zentrum eines Kreisloches 116 im Ansatz 112. Er ist mit einer im Querschnitt halbkreisförmigen Ausnehmung versehen, die sich über die Breite der Klappe 108 erstreckt. Die im Querschnitt kreisförmige Ausnehmung wirkt zusammen mit einer im Querschnitt halbkreisförmigen Ausnehmung der Wandung 102, so daß ein im Querschnitt kreisförmiger optischer Kanal 120 gebildet ist (siehe auch Fig. 2). Es versteht sich, daß der Querschnitt des optischen Kanals auch anders gestaltet sein kann, zum Beispiel eine rechteckige Form haben kann. Der optische Kanal 120 bildet einen Durchgang für das Licht einer Lichtquelle 122. Am anderen Ende ist ein lichtelektrischer Empfänger 124 angeordnet. Wird nun eine Münze an einem Faden 126 aufgehängt, und hat die Münze, die in Fig. 1 bei 128 angedeutet ist, die Klappe 108 passiert, wird durch eine nicht weiter zu erläuternde Steuerung die Klappe 108 zurückgestellt in die in Fig. 1 gezeigte Position. Die Klappe 108 kann als sogenannte Annahmeweiche fungieren, die bei einem Gutsignal nach rechts verschwenkt, um den Durchgang für eine Münze freizugeben. In Fig. 1 ist die Weiche 108 in der Sperrstellung und lenkt ankommende Münzen in einen Rückgabekanal. Gelangt die Weiche 108 nach Durchlassen einer echten Münze wieder in die in Fig. 1 gezeigte Stellung, wird ein Faden 126, der mehr oder weniger lose im Kanal 108 herunterhängt, gegen die Wand 102 angedrückt. Dadurch gelangt der Faden in den optischen Kanal, und zwar durch seine Mitte sich hindurch erstreckend. Der Faden 126 führt daher zu einer entsprechenden Abschattung der Lichtstrecke, die ohne weiteres erfaßt werden kann, um ein Fadensignal abzugeben.

Kommt es wegen zu steifem und festem Faden nicht zu einer Anlage an der Wandung 102, hat vielmehr die obere Kante der Klappe 108 einen gewissen Abstand zur Wandung 102, sorgt der Ansatz 112 oder die Fahne dafür, daß gleichwohl nicht zu viel Licht auf den Empfänger 124 auftrifft. Auch in diesem Fall kann daher das Vorhandensein eines Fadens signalisiert werden.

Um Fehlfunktionen durch Eindringen von Wasser in den optischen Kanal zu verhindern, können in der Klappe und am Anschlag entsprechende Dränagemittel angebracht werden, beispielsweise ein Vlies, wodurch die Flüssigkeit aus dem optischen Kanal ferngehalten wird.

## Patentansprüche

1. Münzvorrichtung, mit einer Prüfeinheit für die Echtheitsprüfung, einer elektromagnetisch oder von einer Münze betätigten Klappe (108), die einen Durchlaß für die Münzen (128) freigibt und von einer Feder in eine Sperrstellung vorgespannt ist, in der sie an einer Wand (102) des Münzkanals (106) anliegt, einem optischen Kanal (120), der durch zusammenwirkende Ausnehmungen von Klappe (108) und Wandung (102) gebildet ist, wenn die Klappe (108) in der Sperrposition ist, einer optischen, eine Lichtquelle (122) und einen lichtempfindlichen Empfänger (124) aufweisende Strecke, deren Achse durch den optischen Kanal (120) verläuft und einer Auswertevorrichtung für die Signale der Prüfeinheit und der optischen Strecke, **dadurch gekennzeichnet**, daß die Ausnehmung in der Klappe (108) sich über die Breite der Klappe (108) erstreckt und mit der Ausnehmung in der Wandung (102) so zusammenwirkt, daß ein Faden (126), an dem eine sich hinter der Klappe befindliche Münze hängt, den durch die Ausnehmung gebildeten optischen Kanal (120) teilweise abschattet und die Auswertevorrichtung ein Warnsignal abgibt, wenn die am Empfänger (124) auftretende Lichtmenge einen vorgegebenen Wert unterschreitet.

2. Vorrichtung nach Anspruch 1, **dadurch gekennzeichnet**, daß die Klappe (108) die von der Prüfeinheit gesteuerte Annahmeweiche bildet, welche ankommende Münzen wahlweise in einen Annahme- oder Rückgabekanal lenkt.

3. Vorrichtung nach Anspruch 1 oder 2, **dadurch gekennzeichnet**, daß die Klappe (108) einen Ansatz (112) aufweist, der in eine Öffnung oder eine Ausnehmung (114) der Kanalwand (102) eingreift, wenn die Klappe (108) an der Kanalwand (102) anliegt oder einen geringen Abstand von dieser aufweist.

4. Vorrichtung nach einem der Ansprüche 1 bis 3, **dadurch gekennzeichnet**, daß die Ausnehmung in der Kanalwand (102) und der Klappe (108) zur Bildung des optischen Kanals im Querschnitt jeweils halbkreisförmig sind.

5. Vorrichtung nach einem der Ansprüche 1 bis 4, **dadurch gekennzeichnet**, daß am Anschlag für die Klappe (108) bzw. am optischen Kanal (120) Mittel zur Abführung von Wasser, beispielsweise in Form eines Vlieses oder dergleichen vorgesehen sind.

## Claims

1. A coin apparatus including a coin validity testing device, comprising an electromagnetically or coin-actuated flap (108) releasing a coin channel (106) and being biased by a spring to a blocking position in which the flap engages a wall (102) of the coin channel (106), further comprising an optical channel (120) defined by recesses of the flap (108) cooperating with the wall (102) when the flap (108) is in the blocking position, an optical path, comprising a light source (122) and a light sensitive receiver (124), the axis of said optical path-extending (120) through said optical channel and a processing means for the signals supplied by the testing device and the optical path **characterized in that** the recess in the flap (108) extends over the complete width thereof and cooperates with the recess in the wall such that a string (126) suspending a coin downstream of the flap provides a partial shadow in the optical channel formed by the recess and the processing means generates a warning signal when the amount of light received by the receiver (124) is lower than a predetermined value.

2. The apparatus of claim 1, wherein the flap (108) defines the accept gate controlled by the testing device for selectively directing coins to an accept or reject channel.

3. The apparatus of claim 1 or 2, wherein the flap (108) comprises a projection (112) engaging an opening or a recess (114) in the channel wall (102) when the flap (102) engages the channel wall or has a small distance therefrom.

4. The apparatus of one of the claims 1 to 3, wherein the recess (108) in the channel wall (108) and the flap (108) are semi-circular in cross-section defining the optical channel.

5. The apparatus of one of the claims 1 to 4, wherein means for draining water is provided where the flap (108) engages an abutment member or at the optical channel, said means being defined by a fleece or like, for example.

## Revendications

1. Dispositif pour pièces de monnaie, comportant une unité de vérification d'authenticité, un volet (108) actionné magnétiquement ou par une pièce de monnaie, qui autorise un passage pour les pièces de monnaie (128) et est préchargé par un ressort dans une position de fermeture, dans laquelle il s'appuie sur une paroi (102) du canal (106) de pièces de monnaie, un canal optique (120) qui est formé par des évidements coopérants du volet (108) et de la paroi (102), si le volet (108) est en position de fermeture, un trajet optique comportant une source de lumière (122) et un récepteur (124) sensible à la lumière, dont l'axe passe par le canal optique (120) et un dispositif d'exploitation pour les signaux de l'unité de vérification et du trajet optique, **caractérisé en ce que** l'évidement dans le volet (108) s'étend sur la largeur du volet (108) et coopère avec l'évidement de la paroi (102) de telle manière qu'un fil (126) auquel pend une pièce de monnaie se trouvant derrière le volet obscurcit partiellement le canal optique (120) formé par l'évidement et le dispositif d'exploitation délivre un signal d'avertissement, si la quantité de lumière arrivant sur le récepteur (124) devient inférieure à une valeur donnée.

2. Dispositif selon la revendication 1, **caractérisé en ce que** le volet (108) forme l'aiguillage d'acceptation commandé par l'unité de vérification, qui dirige les pièces de monnaie arrivantes au choix dans un canal d'acceptation ou un canal de restitution.

3. Dispositif selon la revendication 1 ou 2, **caractérisé en ce que** le volet (108) comporte une pièce rapportée (112) qui s'étend dans une ouverture ou un évidement (114) de la paroi (102) de canal si le volet (108) s'appuie sur la paroi (102) de canal ou est situé à une faible distance de celle-ci.

4. Dispositif selon l'une des revendications 1 à 3, **caractérisé en ce que** les évidements dans la paroi (102) de canal et le volet (108) servant à la formation du canal optique ont respectivement des sections semi-circulaires.

5. Dispositif selon l'une des revendications 1 à 4, **caractérisé en ce que** des moyens sont prévus à la butée pour le volet (108) et au canal optique (120) pour l'évacuation de l'eau, par exemple sous forme d'un tissu ou analogue.
